# EUROPÄISCHE PATENTSCHRIFT

(11) **EP 1 767 726 B1**
(45) Veröffentlichungstag und Bekanntmachung des Hinweises auf die Patenterteilung: **31.10.2007**
(21) Anmeldenummer: 06018714.3
(22) Anmeldetag: 06.09.2006
(51) Int. Cl.: E04F 15/04, E04D 13/035

(54) **Vorrichtung zum Öffnen und Schliessen einer Abdeckung**
Cover opening and closing device
Dispositif pour ouvrir et fermer une couverture

(30) Priorität: 26.09.2005 DE 102005045963
(43) Veröffentlichungstag der Anmeldung: 28.03.2007
(73) Patentinhaber: Heinrich Strunz GmbH, 95111 Rehau (DE)
(72) Erfinder: Penzel, Enrico, 08527 Plauen (DE)
(74) Vertreter: Müller-Boré & Partner Patentanwälte

(56) Entgegenhaltungen:
- DE-A1- 19 601 318
- DE-C1- 19 922 810

## Beschreibung

Die vorliegende Erfindung bezieht sich auf eine Vorrichtung zum Öffnen und Schließen einer Abdeckung, insbesondere einer Rauch- oder Wärmeabzugsklappe.

Derartige Vorrichtungen dienen insbesondere zum Öffnen von Klappen, welche üblicherweise auf Flachdächern vorgesehen sind und als Rauchabzugsklappen dienen. Hierbei werden die Klappen der erwähnten Art dazu verwendet, im Brandfalle einen Abzug des Rauchs aus dem Gebäude zu gewährleisten und der Feuerwehr den Zugang zu ermöglichen. Sie können jedoch in der Regel auch als Lüftungsklappen bei hohen Temperaturen verwendet werden, und darüber hinaus können sie Licht in das Gebäudeinnere eintreten lassen, sofern sie aus durchsichtigem Material, insbesondere Acrylglas, bestehen. Die vorliegende Erfindung kann jedoch ebenfalls an Schrägdächem verwendet werden, d.h. ist nicht auf Klappen bzw. Abdeckungen beschränkt, die in gleicher Weise waagerecht eingebaut werden und zum Öffnen senkrecht hochgeschwenkt werden.

Beispielsweise offenbart die DE 199 22 810 einen Öffnugsmechanismus zum Öffnen und Schließen einer Klappe, nach dem Oberbergriff des Anspruchs 1, die am Rand einer Öffnung über einen Winkel von etwa 180° schwenkbar gelagert ist, mit einem Hydraulikzylinder und mit einer Zugstange, die mit ihrem ersten Ende schwenkbar mit dem freien Endbereich eines Schwenkhebels und mit ihrem zweiten Ende schwenkbar mit der Klappe verbunden ist. Problematisch bei derartigen Vorrichtungen ist jedoch, daß die Lage der Abdeckung durch sehr ungünstige Hebelverhältnisse im geöffneten Zustand nicht ausreichend festgelegt ist und das Eigengewicht der Abdeckung sehr schwer abgefangen werden kann.

Es ist somit Aufgabe der vorliegenden Erfindung, eine Vorrichtung zum Öffnen und Schließen einer Abdeckung, insbesondere einer Rauch- oder Wärmeabzugsklappe, vorzusehen, bei welcher die erforderlichen Antriebskräfte und die Belastungen aufgrund der Position der Abdeckung in der geöffneten Stellung gering gehalten werden können.

Diese Aufgabe wird durch eine Vorrichtung zum Öffnen und Schließen einer Abdeckung, insbesondere einer Rauch- oder Wärmeabzugsklappe, mit den im Anspruch 1 angegebenen Merkmalen gelöst. Bevorzugte Ausführungsformen sind Gegenstand der abhängigen Unteransprüche.

Erfindungsgemäß ist eine Vorrichtung zum Öffnen und Schließen einer Abdeckung, insbesondere einer Rauch- oder Wärmeabzugsklappe, vorgesehen, umfassend eine Abdeckung, welche dreh- bzw. schwenkbar an einem ersten Abschnitt eines Rahmenelements angeordnet ist und zwischen einer Geschlossenstellung und einer Offenstellung bewegbar ist, zumindest ein Hebelelement, welches über einen ersten Lagerbereich an einem dem ersten Abschnitt im Wesentlichen gegenüberliegenden zweiten Abschnitt des Rahmenelements dreh- bzw. schwenkbar angeordnet ist, zumindest ein Verbindungselement, welches eine operative Verbindung zwischen der Abdeckung und dem Hebelelement bereitstellt, und eine lineare Antriebseinheit, deren eines operatives Ende dreh- bzw. schwenkbar an einem Abdeckungs-Anlenkbereich der Abdeckung und deren anderes operatives Ende über einen zweiten Lagerbereich am Hebelelement angeordnet ist, um die Abdeckung zwischen der Geschlossenstellung und der Offenstellung zu bewegen, wobei das Hebelelement und das Verbindungselement jeweils einen Anschlagbereich aufweisen, welcher in der Offenstellung der Abdeckung im Wesentlichen im Bereich des ersten Abschnitts des Rahmenelements an diesem anschlägt.

Die Abdeckung kann vorteilhafterweise ein Fenster, eine Klappe oder ein sonstiges Verschlußelement zum Schließen einer Öffnung darstellen, wobei die erfindungsgemäße Vorrichtung vorteilhafterweise zum Öffnen und Schließen einer Rauch- oder Wärmeabzugsklappe eingesetzt wird.

Das Rahmenelement kann insbesondere ein Teil eines Mauerwerks oder einer Gebäudedecke sein, z.B. eine Fensteröffnung, oder als gesonderte Konstruktion zusätzlich vorgesehen sein. Die Abdeckung ist an dem Rahmenelement dreh- bzw. schwenkbar an einem ersten Abschnitt davon angeordnet, um zwischen einer Geschlossenstellung und einer Offenstellung bewegbar zu sein. In anderen Worten kann die Abdeckung mit Bezug auf das Rahmenelement zwischen einer Geschlossenstellung und einer Offenstellung geschwenkt werden. Hierbei kann die Abdeckung an dem ersten Abschnitt unmittelbar oder mittelbar befestigt sein, d.h. über entsprechend vorgesehene Zwischenelemente.

Das Hebelelement ist über einen ersten Lagerbereich an einem dem ersten Abschnitt im Wesentlichen gegenüberliegenden zweiten Abschnitt des Rahmenelements dreh- bzw. schwenkbar angeordnet. Die Schwenkachse des Hebelelements ist somit der Schwenkachse der Abdeckung im Wesentlichen gegenüberliegend angeordnet. "Gegenüberliegend" ist hierbei insbesondere so zu verstehen, daß bei einer zu verschließenden Öffnung (beispielsweise einem Dachfenster) diese Schwenkachsen an zwei gegenüberliegenden Kantenbereichen der Öffnung vorgesehen sind. Das Hebelelement kann sowohl unmittelbar als auch mittelbar über entsprechend zwischengeschaltete Elemente am zweiten Abschnitt des Rahmenelements dreh- bzw. schwenkbar angeordnet sein.

Das Verbindungselement stellt eine operative Verbindung zwischen der Abdeckung und dem Hebelelement bereit. In anderen Worten bewirkt eine Bewegung der Abdeckung aufgrund der operativen Verbindung ebenfalls eine Bewegung des Hebelelements und umgekehrt.

Über die lineare Antriebseinheit ist es möglich, die Abdeckung zwischen der Geschlossenstellung und der Offenstellung zu bewegen bzw. zu verschwenken. Hierbei ist die lineare Antriebseinheit derart ausgebildet, daß deren eines bzw. erstes operatives Ende dreh- bzw. schwenkbar an einem Abdeckungs-Anlenkbereich der Abdeckung und deren anderes bzw. zweites operatives Ende über einen zweiten Lagerbereich am Hebelelement angeordnet ist.

Vorteilhafterweise sind in der Vorrichtung sämtliche Lagerbereiche bzw. Anlenkbereiche gelenkig ausgebildet, d.h. es ist lediglich eine Übertragung von Kräften möglich, nicht jedoch von Momenten. Das Hebelelement und das Verbindungselement weisen jeweils einen Anschlagbereich auf, welcher in der Offenstellung der Abdeckung im Wesentlichen im Bereich des ersten Abschnitts des Rahmenelements an diesem anschlägt. In anderen Worten ist die Vorrichtung derart ausgebildet, daß sowohl der Anschlagbereich des Hebelelements als auch der Anschlagbereich des Verbindungselements in der Offenstellung der Abdeckung am Rahmenelement im Bereich des ersten Abschnitts anschlägt. Der Anschlag kann hierbei unmittelbar oder auch mittelbar über an dem Rahmenelement angeordnete zusätzliche Elemente erfolgen, beispielsweise über eine Gummi-Pufferung. So kann der Bereich des ersten Abschnitts des Rahmenelements, an welchem die Anschlagbereiche anschlagen, als von dem Rahmenelement hervorragendes Anschlagelement ausgebildet sein, insbesondere in Form eines hakenförmigen Anschlagelements. Vorteilhafterweise sind die Anschlagbereiche in ihrer geometrischen Form im Wesentlichen formkongruent zu dem Anschlagelement des Rahmenelements ausgebildet.

Vorteilhafterweise ist in der Offenstellung der Abdeckung der zweite Lagerbereich außerhalb einer von dem Abdeckungs-Anlenkbereich und dem ersten Lagerbereich aufgespannten Ebene angeordnet. Hierbei ist der zweite Lagerbereich vorteilhafterweise raumaußenseitig bzw. auf der Wetterseite außerhalb der von dem Abdeckungs-Anlenkbereich und dem ersten Lagerbereich aufgespannten Ebene angeordnet. In anderen Worten befindet sich der zweite Lagerbereich bei einer Verwendung der Vorrichtung als Fenster bzw. Rauch- oder Wärmeabzugsklappe der Raumaußenseite zugewandt "oberhalb" einer von dem Abdeckungs-Anlenkbereich und dem ersten Lagerbereich aufgespannten Ebene.

Bevorzugterweise ist das Verbindungselement als Führungsstab ausgebildet, welcher vorzugsweise zumindest über einen Teil der Bewegung zwischen Offen- und Geschlossenstellung an dem ersten Abschnitt des Rahmenelements entlanggleitet. Der Führungsstab ist somit in einer kompakten Art ausgeführt und fähig, sowohl Zugals auch Druckkräfte zu übertragen. Zur besseren Führung kann das Verbindungselement derart gestaltet sein, daß es zumindest über einen Teil der Bewegung zwischen Offen- und Geschlossenstellung (insbesondere im Endbereich zur Offenstellung hin) an dem Rahmenelement entlanggleitet, d.h. dieses berührt. Dies kann auch durch entsprechende Wahl des Anlenkpunktes des Verbindungselements an der Abdeckung erzielt werden.

Weiterhin bevorzugt ist der Anschlagbereich des Hebelelements derart ausgebildet, daß es (d.h. das Hebelelement bzw. der Anschlagbereich des Hebelelements) sich in der Offenstellung am ersten Abschnitt des Rahmenelements in einer im Wesentlichen vertikalen Richtung abstützt.

Vorteilhafterweise ist auch der Anschlagbereich des Verbindungselements derart ausgebildet, daß es (d.h. das Verbindungselement bzw. der Anschlagbereich des Verbindungselements) sich in der Offenstellung am ersten Abschnitt des Rahmenelements in einer im Wesentlichen vertikalen Richtung abstützt.

Infolgedessen wird durch die Abstützung vorteilhafterweise verhindert, daß sich weder das Verbindungselement noch das Hebelelement weiter in einer vorgegebenen vertikalen Richtung bewegen können, sei es aufgrund einer Schwenkbewegung oder einer linearen Bewegung. Vorzugsweise können die Anschlagbereiche des Hebelelements und des Verbindungselements derart gestaltet sein, daß diese so an dem ersten Abschnitt des Rahmenelements anliegen, daß horizontale Kräfte aufgenommen werden können, d.h. in das Rahmenelement - ohne eine Bewegung von Verbindungselement und Hebelelement zuzulassen - abgeleitet werden können.

Vorteilhafterweise sind die Richtungen der Abstützungen von Hebelelement und Verbindungselement am ersten Abschnitt des Rahmenelements im Wesentlichen entgegengesetzt gerichtet. So kann beispielsweise das Verbindungselement in einer abwärts gerichteten Vertikalrichtung am ersten Abschnitt des Rahmenelements abgestützt sein, der Anschlagbereich des Hebelelements jedoch in einer aufwärts gerichteten Vertikalrichtung. Da Hebelelement und Verbindungselement in operativer Verbindung zueinander stehen, bewirkt eine derartige entgegengesetzte Abstützung eine optimale Lagesicherung der an dem Verbindungselement angeordneten Abdeckung, da eine vertikale Bewegung des Verbindungselements durch die gegenläufige Abstützung nicht zugelassen wird.

In einer bevorzugten Ausführungsform beträgt in der Offenstellung der Abdeckung der Winkel zwischen der linearen Antriebseinheit und der Abdeckung ungefähr zwischen 2 bis 45°, vorzugsweise etwa zwischen 4 bis 30° und besonders bevorzugterweise etwa zwischen 5 bis 15°. Es ist insbesondere vorteilhaft, den Winkel zwischen der linearen Antriebseinheit und der Abdeckung ausreichend groß (d.h. größer als ca. 2°) zu gestalten, da hierdurch beim Vorgang des Schließens (d.h. der Bewegung der Abdeckung von der Offenstellung in die Geschlossenstellung) die in der Vorrichtung auftretenden Kräfte gering gehalten werden können.

Vorteilhafterweise ist das Hebelelement ein- oder mehrteilig im Wesentlichen plattenförmig ausgebildet.

Besonders bevorzugterweise spannen der erste Lagerbereich, der zweite Lagerbereich und der Anschlagbereich des Hebelelements in ihrer geometrischen Konfiguration zueinander ein Dreieck auf. Hierdurch wird vorteilhafterweise erreicht, daß der zweite Lagerbereich in der Offenstellung der Abdeckung möglichst weit außerhalb von dem von dem Abdeckungs-Anlenkbereich und dem ersten Lagerbereich aufgespannten Ebene angeordnet ist. Somit wird durch diese Anordnung eine ideale Hebelwirkung durch das Hebelelement bewirkt, wodurch die in der Vorrichtung auftretenden Kräfte vorteilhafterweise vermindert werden können.

Bevorzugterweise ist die lineare Antriebseinheit als Luft- oder Hydraulikzylinder oder elektrischer Spindelantrieb ausgebildet.

Die Erfindung wird nachfolgend anhand einer bevorzugten Ausführungsform beispielhaft beschrieben. Es zeigten:
- Fig.1:: Eine schematische Seitenansicht einer ersten Ausführungsform der erfindungsgemäßen Vorrichtung in einer Geschlossenstellung.
- Fig. 2:: Eine schematische Seitenansicht der in Figur 1 dargestellten Vorrichtung in Offenstellung.
- Fig. 3:: Eine vergrößerte Detailansicht der Vorrichtung gemäß Figur 1.

In Fig. 1 ist eine beispielhafte Ausführungsform der erfindungsgemäßen Vorrichtung zum Öffnen und Schließen einer Abdeckung, nämlich insbesondere einer Rauch- oder Wärmeabzugsklappe, dargestellt. Hierbei ist eine Abdeckung 2 vorgesehen, welche ausgelegt ist, eine Öffnung 50 eines Raums, welche durch ein diese Öffnung 50 umschließendes Rahmenelement 4 konstituiert wird, zu bedecken bzw. zu verschließen. Die Abdeckung 2 ist an bzw. benachbart zu einem ersten Abschnitt 6 über eine entsprechende Gelenkverbindung dreh- bzw. schwenkbar an dem Rahmenelement 4 angelenkt. Eine derartige Gelenkverbindung kann insbesondere in Form eines Scharniers ausgebildet sein. Die Abdeckung 2 kann beispielsweise eine Rauch- oder Wärmeabzugsklappe sein, welche dazu dienen, im Brandfall den Abzug von Rauch aus dem Gebäude zu gewährleisten und der Feuerwehr den Zugang zu ermöglichen bzw. als Lüftungsklappen bei hohen Temperaturen verwendet werden. Derartige Abdeckungen 2 sind vorteilhafterweise aus durchsichtigem Material ausgebildet, insbesondere Acrylglas. Es versteht sich, daß die Abdeckung 2 nicht notwendigerweise in Form einer ebenen Platte ausgebildet sein muß, sondern auch die Form einer gewölbten Kuppel oder andere Formen aufweisen kann.

Ferner weist die Vorrichtung ein Hebelelement 8 auf, welches im Wesentlichen dreiecksförmig ausgebildet ist. An einem Endbereich des Hebelelements 8 ist ein erster Lagerbereich 10 vorgesehen, welcher dreh- bzw. schwenkbar an einem zweiten Abschnitt 12 des Rahmenelements 4 angelenkt ist. Die Verbindung kann hierbei beispielsweise mittels eines Scharniers oder einer sonstigen dreh- bzw. schwenkbaren Verbindung erfolgen. Das Rahmenelement 4 ist derart gestaltet, das der erste Abschnitt 6 dem zweiten Abschnitt 12 im Wesentlichen gegenüberliegt. In anderen Worten bilden der erste Abschnitt 6 und der zweite Abschnitt 12 bei einem im Wesentlichen rechteckigen Fenster bzw. Öffnung 50 zwei gegenüberliegende Kanten aus. Beabstandet von dem ersten Lagerbereich 10 weist das Hebelelement 8 darüber hinaus einen Verbindungsbereich 14 auf, an welchem ein Verbindungselement 16 angelenkt ist. Das Verbindungselement 16 ist vorteilhafterweise als Führungsstab ausgebildet, dessen anderes Ende über einen entsprechenden Verbindungsbereich 18 mit der Abdeckung 2 gelenkig (d.h. dreh- bzw. schwenkbar) verbunden ist. Somit wird eine operative Verbindung zwischen Hebelelement 8 und Abdeckung 2 über das Verbindungselement 16 geschaffen, d.h. bei einer Bewegung bzw. Verschwenkung des Hebelelements 8 erfolgt eine entsprechend gegenläufige Bewegung bzw. Verschwenkung bzw. Verdrehung der Abdeckung 2.

In anderen Worten wird eine Vorrichtung bereitgestellt, bei welcher bei einer Drehung des Hebelelements 8 im Uhrzeigersinn die Abdeckung 2 gegen den Uhrzeigersinn gedreht wird, also eine Drehung in entgegengesetzter Richtung stattfindet.

Beabstandet zu dem ersten Lagerbereich 10 und dem Verbindungsbereich 14 weist das Hebelelement 8 ferner einen zweiten Lagerbereich 20 auf, über welchen eine lineare Antriebseinheit 22 an dem Hebelelement 8 angelenkt ist.

Die lineare Antriebseinheit 22 ist hierbei insbesondere mit ihrem ersten operativen Ende mit dem zweiten Lagerbereich 20 gelenkig (d.h. dreh- bzw. schwenkbar) verbunden. Mit ihrem zweiten operativen Ende ist die lineare Antriebseinheit 22 an einem Abdeckungs-Anlenkbereich 24 der Abdeckung 2 angelenkt. Die lineare Antriebseinheit 22 kann vorteilhafterweise als Luft- oder Hydraulikzylinder ausgebildet sein. Es ist jedoch ebenfalls möglich, die lineare Antriebseinheit 22 als elektrischen Spindelantrieb auszubilden. Durch Betätigung der linearen Antriebseinheit 22 erfolgt die Bewegung bzw. Verschwenkung der Abdeckung 2 zwischen der Geschlossenstellung und der Offenstellung.

In der erfindungsgemäßen Vorrichtung weist das Hebelelement 8 einen Anschlagbereich 26 und das Verbindungselement 16 einen Anschlagbereich 28 auf. Wie im Nachfolgenden mit Bezug auf Figur 2 erläutert wird, ist die Vorrichtung derart ausgebildet, daß die Anschlagbereiche 26 und 28 an dem Rahmenelement 4 im Wesentlich im Bereich des ersten Abschnitts 6 an diesem anschlagen. Hierzu kann in einer vorteilhaften Ausführungsform an dem Rahmenelement 4 im Bereich des ersten Abschnitts 6 ein Anschlagelement 30 vorgesehen sein.

In **Fig. 2** ist die in Figur 1 dargestellte Ausführungsform der erfindungsgemäßen Vorrichtung in ihrer Offenstellung dargestellt. Während der Bewegung von der Geschlossenstellung in die Offenstellung verschwenkt sich das Hebelelement 8 - an dem ersten Lagerbereich 10 gelenkig gelagert - mit seinem Anschlagbereich 26 in Richtung der Öffnung 50 in Rahmenelement 4, d.h. zur Raumaußenseite hin. Diese Verschwenkung erfolgt, bis der Anschlagbereich 26 am Anschlagelement 30 zur Anlage kommt. Gleichzeitig während dieser Bewegung erfolgt eine Rotationsbewegung der Abdeckung 2, welche am ersten Abschnitt 6 drehbar gelagert ist, in die entgegengesetzt bzw. gegenläufige Richtung von der Öffnung 50 weg, so daß die Abdeckung 2 in der Offenstellung im Wesentlichen um bis zu 180° zu der Öffnung 50 verschwenkt ist. Entsprechend der Bewegung des Hebelelements 8 und der Abdeckung 2 erfolgt ebenfalls eine Verlagerung des Verbindungselements 16 derart, daß der Anschlagbereich 28 des Verbindungselements 16 ebenfalls am Anschlagelement 30 zur Anlage kommt. Infolgedessen wirken auf die verschiedenen Elemente der Vorrichtung in der Offenstellung der Abdeckung aufgrund des Anschlags der Anschlagbereiche 26, 28 mit dem Anschlagelement 30 sehr geringe Kräfte. In der Offenstellung weist die Abdeckung 2 zu der linearen Antriebseinheit 22 eine Winkel α auf, welcher vorteilhafterweise etwa in einem Bereich von 4 bis 30° liegt.

Die vorhergehende Beschreibung erläutert die einzelnen Elemente der Vorrichtung jeweils in ihrer Einzahl. Es versteht sich, daß die erfindungsgemäße Vorrichtung mehr als eine Abdeckung 2 aufweisen kann und pro Abdeckung 2 ebenfalls eine Vielzahl, vorzugsweise jeweils zwei Hebelelemente, lineare Antriebseinheiten 22 und Verbindungselemente 16 vorgesehen sein können.

In **Fig. 3** ist eine vergrößerte Darstellung des Anschlagelements 30 mit den daran anliegenden Anschlagbereichen 26, 28 in der Offenstellung der hier nicht gezeigten Abdeckung. Aufgrund der Konfiguration des Anschlagbereichs 26 verhindert der Eingriff mit dem Anschlagelement 30 eine weitere Vertikalbewegung in eine raumaußenseitige Richtung v des Hebelelements 8. Entsprechend wird durch das Anschlagelement 30 ebenfalls aufgrund des Eingriffs mit dem Anschlagbereich 28 eine in das Rauminnere gerichtete Vertikalbewegung w des Verbindungselements 16 verhindert. Somit ergibt sich einer erhöhte Stabilität der Vorrichtung und eine Entlastung der Elemente der erfindungsgemäßen Vorrichtung zum Öffnen und Schließen der Abdeckung 2. Das Anschlagelement 30 kann Teil des Rahmenelements 4 sein bzw. integral mit diesem ausgebildet sein. Es kann jedoch ebenfalls als hiervon getrenntes Element ausgebildet sein, beispielsweise als das in Figs. 1 - 3 dargestellte hakenförmige Zusatzteil. Zur Geräuschminimierung kann das Anschlagelement 30 aus einem geräuschdämpfenden Material bestehen, beispielsweise einem Gummi. Aufgrund der Konfiguration der Anschlagbereiche 26, 28 und des Anschlagelements 30 ist es ebenfalls möglich, daß das Hebelelement 8 und Verbindungselement 16 so an dem Anschlagelement 30 anliegen, daß auch horizontale Kräfte des Hebelelements 8 und Verbindungselements 16 in das Anschlagelement 30 übertragen werden können, d.h. das Anschlagelement 30 horizontale Kräfte aufnehmen kann. Somit wird vorteilhafterweise der erste Lagerbereich 10 weiter entlastet.

### Bezugszeichenliste

- 2: Abdeckung
- 4: Rahmenelement
- 6: erster Abschnitt
- 8: Hebelelement
- 10: erster Lagerbereich
- 12: zweiter Abschnitt
- 14: Verbindungsbereich
- 16: Verbindungselement
- 18: Verbindungsbereich
- 20: zweiter Lagerbereich
- 22: lineare Antriebseinheit
- 24: Abdeckungs-Anlenkbereich
- 26: Anschlagbereich
- 28: Anschlagbereich
- 30: Anschlagelement
- 50: Öffnung
- v,w: Vertikalrichtungen
- α: Winkel

## Patentansprüche

1. Vorrichtung zum Öffnen und Schließen einer Abdeckung, insbesondere einer Rauch- oder Wärmeabzugsklappe, umfassend
eine Abdeckung (2), welche dreh- bzw. schwenkbar an einem ersten Abschnitt (6) eines Rahmenelements (4) angeordnet ist und zwischen einer Geschlossenstellung und einer Offenstellung bewegbar ist,
zumindest ein Hebelelement (8), welches über einen ersten Lagerbereich (10) an einem dem ersten Abschnitt (6) im wesentlichen gegenüberliegenden zweiten Abschnitt (12) des Rahmenelements (4) dreh- bzw. schwenkbar angeordnet ist,
zumindest ein Verbindungselement (16), welches eine operative Verbindung zwischen der Abdeckung (2) und dem Hebelelement (8) bereitstellt, und
eine lineare Antriebseinheit (22), deren eines operatives Ende dreh- bzw. schwenkbar an einem Abdeckungs-Anlenkbereich (24) der Abdeckung (2) und deren anderes operatives Ende über einen zweiten Lagerbereich (20) am Hebelelement (8) angeordnet ist, um die Abdeckung (2) zwischen der Geschlossenstellung und der Offenstellung zu bewegen, **dadurch gekennzeichnet, daß**
das Hebelelement (8) und das Verbindungselement (16) jeweils einen Anschlag-bereich (26, 28) aufweisen, welcher in der Offenstellung der Abdeckung (2) im wesentlichen im Bereich des ersten Abschnitts (6) des Rahmenelements (4) an diesem anschlägt.

2. Vorrichtung nach Anspruch 1, wobei in der Offenstellung der Abdeckung (2) der zweite Lagerbereich (20) außerhalb einer von dem Abdeckungs-Anlenkbereich (24) und dem ersten Lagerbereich (10) aufgespannten Ebene angeordnet ist.

3. Vorrichtung nach einem der vorhergehenden Ansprüche, wobei das Verbindungselement (16) als Führungsstab ausgebildet ist, welcher vorzugsweise zumindest über einen Teil der Bewegung zwischen Offen- und Geschlossenstellung an dem ersten Abschnitt (6) des Rahmenelements (4) entlang gleitet.

4. Vorrichtung nach einem der vorhergehenden Ansprüche, wobei der Anschlagbereich (26) des Hebelelements (8) derart ausgebildet ist, daß es sich in der Offenstellung am ersten Abschnitt (6) des Rahmenelements (4) in einer im wesentlichen vertikalen Richtung stützt.

5. Vorrichtung nach einem der vorhergehenden Ansprüche, wobei der Anschlagbereich (28) des Verbindungselements (16) derart ausgebildet ist, daß es sich in der Offenstellung am ersten Abschnitt (6) des Rahmenelements (4) in einer im wesentlichen vertikalen Richtung abstützt.

6. Vorrichtung nach Anspruch 4 und 5, wobei Richtungen der Abstützung von Hebelelement (8) und Verbindungselement (16) am ersten Abschnitt (6) des Rahmenelements (4) im wesentlichen entgegengesetzt gerichtet sind.

7. Vorrichtung nach einem der vorhergehenden Ansprüche, wobei in der Offenstellung der Abdeckung (2) der Winkel zwischen der linearen Antriebseinheit (22) und der Abdeckung (2) zwischen 2 - 45°, vorzugsweise zwischen 4 - 30° und besonders bevorzugterweise zwischen 5 - 15° beträgt.

8. Vorrichtung nach einem der vorhergehenden Ansprüche, wobei das Hebelelement (8) im wesentlichen plattenförmig ausgebildet ist.

9. Vorrichtung nach einem der vorhergehenden Ansprüche, wobei der ersten Lagerbereich (10), der zweite Lagerbereich (20) und der Anschlagbereich (26) des Hebelements (8) in ihrer geometrischen Konfiguration zueinander ein Dreieck aufspannen.

10. Vorrichtung nach einem der vorhergehenden Ansprüche, wobei die lineare Antriebseinheit (22) als Luft- oder Hydraulikzylinder oder elektrischer Spindelantrieb ausgebildet ist.

## Claims

1. Device for opening and closing a cover, in particular of a smoke or heat exhaust flap, comprising
a cover (2) rotatably, or pivotally, arranged at a first portion (6) of a frame member (4) and movable between a closed position and an opened position,
at least one lever member (8) rotatably, or pivotally, arranged, via a first bearing area (10), at a second portion (12) of the frame member (4) substantially opposite to the first portion (6),
at least one connecting member (16) providing an operative connection between the cover (2) and the lever member (8), and
a linear drive unit (22), one operative end of which being rotatably, or pivotally, arranged at a cover articulation area (24) of the cover (2) and the other operative end being arranged at the lever member (8) via a second bearing area (20) to move the cover (2) between the closed position and the opened position, **characterized in that** the lever member (8) and the connection member (16) each comprise an abutment area (26, 28), which in the opened position of the cover (2) abuts the frame member (4) substantially in the area of the first portion (6) thereof.

2. Device according to claim 1, wherein in the opened position of the cover (2) the second bearing area (20) is arranged external to a plane defined by the cover articulation area (24) and the first bearing area (10).

3. Device according to one of the preceding claims, wherein the connecting member (16) is formed as a guide rod, which slides along the first portion (6) of the frame member (4) preferably at least across a part of the movement between the opened and closed positions.

4. Device according to one of the preceding claims, wherein the abutment area (26) of the lever member (8) is formed such that in the opened position it rests on the first portion (6) of the frame member (4) in a substantially vertical direction.

5. Device according to one of the preceding claims, wherein the abutment area (28) of the connecting member (16) is formed such that in the opened position it rests on the first portion (6) of the frame member (4) in a substantially vertical direction.

6. Device according to claim 4 and 5, wherein directions of resting of the lever member (8) and the connecting member (16) on the first portion (6) of the frame member (4) are directed substantially opposite.

7. Device according to one of the preceding claims, wherein in the opened position of the cover (2) the angle between the linear drive unit (22) and the cover (2) is between 2 - 45°, preferably between 4 - 30°, and most preferably between 5 - 15°.

8. Device according to one of the preceding claims, wherein the lever member (8) is formed substantially plate-like.

9. Device according to one of the preceding claims, wherein the first bearing area (10), the second bearing area (20) and the abutment area (26) of the lever member (8) define a triangle in their mutual geometric configuration.

10. Device according to one of the preceding claims, wherein the linear drive unit (22) is formed as an air or hydraulic cylinder or as an electric spindle drive.

## Revendications

1. Dispositif pour ouvrir et fermer un recouvrement, en particulier un abattant de conduit d'évacuation de la fumée ou de la chaleur, comportant :
un recouvrement (2) qui est agencé avec faculté de rotation ou de pivotement sur un premier tronçon (6) d'un élément de cadre (4) et qui peut être déplacé entre une position fermée et une position ouverte,
au moins un élément de levage (8) qui est agencé avec faculté de rotation ou de pivotement sur un second tronçon (12) de l'élément de cadre (4), placé sensiblement à l'opposé du premier tronçon (6), par l'intermédiaire d'une première zone d'appui (10),
au moins un élément de liaison (16) qui met à disposition une liaison opérationnelle entre le recouvrement (2) et l'élément de levage (8), et
une unité d'entraînement linéaire (22) dont une extrémité opérationnelle est agencée avec faculté de rotation ou de pivotement sur une zone d'articulation (24) du recouvrement (2) et dont l'autre extrémité opérationnelle est agencée sur l'élément de levage (8) par l'intermédiaire d'une seconde zone d'appui (20), afin de déplacer le recouvrement (2) entre la position fermée et la position ouverte,
**caractérisé en ce que** l'élément de levage (8) et l'élément de liaison (16) présentent respectivement une zone de butée (26, 28) qui, dans la position ouverte du recouvrement (2), vient se heurter à celui-ci sensiblement dans la zone du premier tronçon (6) de l'élément de cadre (4).

2. Dispositif selon la revendication 1, dans lequel la seconde zone d'appui (20) est agencée en dehors d'un plan défini par la zone d'articulation (24) du recouvrement et la première zone d'appui (10) dans la position ouverte du recouvrement (2).

3. Dispositif selon l'une des revendications précédentes, dans lequel l'élément de liaison (16) est réalisé comme tige de guidage qui glisse de préférence le long du premier tronçon (6) de l'élément de cadre (4) au moins sur une partie du mouvement entre la position ouverte et la position fermée.

4. Dispositif selon l'une des revendications précédentes, dans lequel la zone de butée (26) de l'élément de levage (8) est réalisée de telle sorte que, dans la position ouverte, ledit élément s'appuie sur le premier tronçon (6) de l'élément de cadre (4) dans une direction sensiblement verticale.

5. Dispositif selon l'une des revendications précédentes, dans lequel la zone de butée (28) de l'élément de liaison (16) est réalisée de telle sorte que, dans la position ouverte, ledit élément s'appuie dans la position ouverte sur le premier tronçon (6) de l'élément de cadre (4) dans une direction sensiblement verticale.

6. Dispositif selon la revendication 4 et 5, dans lequel les directions du soutien de l'élément de levage (8) et de l'élément de liaison (16) sur le premier tronçon (6) de l'élément de cadre (4) sont dirigées sensiblement en sens contraire.

7. Dispositif selon l'une des revendications précédentes, dans lequel l'angle entre l'unité d'entraînement linéaire (22) et le recouvrement (2) est compris entre 2 et 45°, de préférence entre 4 et 30° et de manière particulièrement préférentielle entre 5 et 15° dans la position ouverte du recouvrement (2).

8. Dispositif selon l'une des revendications précédentes, dans lequel l'élément de levage (8) est réalisé sensiblement en forme de panneau.

9. Dispositif selon l'une des revendications précédentes, dans lequel la première zone d'appui (10), la seconde zone d'appui (20) et la zone de butée (26) de l'élément de levage (8) définissent un triangle dans leur configuration géométrique l'une par rapport à l'autre.

10. Dispositif selon l'une des revendications précédentes, dans lequel l'unité d'entraînement linéaire (22) est réalisée comme cylindre à air ou comme cylindre hydraulique ou comme entraînement à broche électrique.
